# EUROPÄISCHE PATENTANMELDUNG

(11) **EP 1 320 151 A2**
(43) Veröffentlichungstag der Anmeldung: **18.06.2003**
(21) Anmeldenummer: 02024786.2
(22) Anmeldetag: 07.11.2002
(51) Int. Cl.: H01R 13/646

(54) **Anschlusselement für Kabel**

(30) Priorität: 13.12.2001 DE 20120174 U
(71) Anmelder: Büschel - Kontaktbau, Bumiller-Zink GmbH & Co. KG, 72417 Jungingen (DE)
(72) Erfinder: Blickle, Rainer, 72475 Bitz (DE)
(74) Vertreter: Jackisch-Kohl, Anna-Katharina

(57) **Zusammenfassung**

Das Anschlußelement (1) hat ein Gehäuse (2), in dem ein Innenleiter (4) vorgesehen ist, der mit einem Innenleiter des Kabels elektrisch leitend verbunden ist. Um das Kabel einfach und dennoch zuverlässig mit dem Anschlußelement (1) verbinden zu können, ragt der kabelseitige Innenleiter in eine Aufnahme des gehäuseseitigen Innenleiters (4). Die Wandung der Aufnahme ist durch ein Klemmstück (10a, 10b) radial nach innen verformbar und verklemmt den kabelseitigen Innenleiter in der Aufnahme. Die Klemmverbindung zwischen den beiden Innenleitern (4) kann einfach und zuverlässig vorgenommen werden. Ferner wird eine Übertragung bei verschiedenen Frequenzbereichen zuverlässig erreicht. Bei Bedarf kann die Verklemmung des kabelseitigen Innenleiters einfach gelöst werden.

## Beschreibung

Die Erfindung betrifft ein Anschlußelement für Kabel nach dem Oberbegriff des Anspruches 1.

Solche Anschlußelemente sind als Stecker oder Buchse ausgebildet und haben einen Innenleiter, der mit dem Innenleiter eines anzuschließenden Kabels durch Löten oder Crimpen elektrisch leitend verbunden ist. Diese Verbindungsart ist aufwendig. Darüber hinaus ist bei gelöteten oder gecrimpten Verbindungen die Übertragung bei verschiedenen Frequenzbereichen nicht zuverlässig.

Der Erfindung liegt die Aufgabe zugrunde, das gattungsgemäße Anschlußelement so auszubilden, daß das Kabel einfach und dennoch zuverlässig mit dem Anschlußelement verbunden werden kann.

Diese Aufgabe wird beim gattungsgemäßen Anschlußelement erfindungsgemäß mit den kennzeichnenden Merkmalen des Anspruches 1 gelöst.

Beim erfindungsgemäßen Anschlußelement wird der Innenleiter des Kabels ohne Löten oder Crimpen mit dem gehäuseseitigen Innenleiter elektrisch leitend verbunden. Der kabelseitige Innenleiter wird in der Aufnahme des gehäuseseitigen Innenleiters durch das radial nach innen verformbare Klemmstück festgeklemmt. Die Klemmverbindung zwischen den beiden Innenleitern kann einfach und zuverlässig vorgenommen werden. Aufgrund der erfindungsgemäßen Ausbildung ist die Übertragung bei verschiedenen Frequenzbereichen zuverlässig. Bei Bedarf kann die Verklemmung des kabelseitigen Innenleiters einfach gelöst werden.

Weitere Merkmale der Erfindung ergeben sich aus den weiteren Ansprüchen, der Beschreibung und den Zeichnungen.

Die Erfindung wird anhand eines in den Zeichnungen dargestellten Ausführungsbeispieles näher erläutert. Es zeigen
- Fig. 1: in perspektivischer Darstellung ein erfindungsgemäßes Anschlußelement,
- Fig. 2: das Anschlußelement gemäß Fig. 1 in Seitenansicht,
- Fig. 3: das erfindungsgemäße Anschlußelement in explosiver Darstellung,
- Fig. 4: in vergrößerter Darstellung und teilweise im Axialschnitt das erfindungsgemäße Anschlußelement,
- Fig. 5: in einem weiteren Axialschnitt das erfindungsgemäße Anschlußelement,
- Fig. 6: ein Kabel der Anordnung gem. Fig. 1,
- Fig. 7: das Kabel gem. Fig. 6 in Klemmstellung in einer Spannzange des Anschlußelementes.

Das Anschlußelement 1 ist im Ausführungsbeispiel als winklige Einbaukabelbuchse ausgebildet. An das Anschlußelement 1 wird ein Kabel 50 (Fig. 6, 7) angeschlossen, wie es beispielsweise auf dem Bau, im Untertagebau, in Steinbrüchen und dergleichen eingesetzt wird. Das Anschlußelement 1 hat ein Winkelgehäuse 2, das zwei rechtwinklig zueinander liegende Anschlußseiten hat. An das Winkelgehäuse 2 ist eine Buchsenhülse 3 angeschlossen, durch die sich in bekannter Weise ein Innenleiter 4 erstreckt, der rechtwinklig abgebogen ist. Der längere Teil 4a des Innenleiters 4 liegt in zwei Isolierteilen 5, 6, die an der Innenwand der Buchsenhülse 3 anliegen. Das Isolierteil 5 ist buchsenförmig ausgebildet und liegt an einer Schulterfläche 2a innerhalb des Winkelgehäuses 2 an. Das Isolierteil 6 liegt an der Stirnseite des Isolierteiles 5 an und ist durch einen radial nach innen ragenden Bund 3a der Buchsenhülse 3 axial gesichert. Das Isolierteil 6 hat einen zentralen buchsenförmigen Ansatz 6a, der das Ende des Innenleiterteiles 4a umschließt. Zwischen dem Ansatz 6a des Isolierteiles 6 und der Innenwand 7 der Buchsenhülse 3 wird eine ringförmige Aufnahme 8 für einen (nicht dargestellten) Stecker gebildet. Sein Steckerstift greift in bekannter Weise in das freie Ende des Innenleiterteiles 4a ein.

Der andere Innenleiterteil 4b wird von einem hülsenförmigen Isolierteil 9 umgeben, das an der Innenwandung des Winkelgehäuses 2 anliegt. Das freie Ende 10 des Innenleiterabschnittes 4b besteht aus mindestens zwei, vorzugsweise vier Klemmbacken 10a, 10b, die über ein verjüngtes Halsstück 11 an den Innenleiterteil 4b anschließen. Die Klemmbacken 10a, 10b sind durch axiale Schlitze 12 voneinander getrennt und begrenzen eine zentrale Stecköffnung zur Aufnahme eines Innenleiters 51 des anzuschließenden Kabels 50 (Fig. 6). Die äußere Mantelfläche 13 der Klemmbacken 10a, 10b liegt auf dem Mantel eines in Richtung auf das freie Ende sich verjüngenden Kegelmantels.

Die Klemmbacken 10a, 10b sind von einem Spannkonus 14 umgeben, der axial verschiebbar in einem Zangenstück 15 gelagert ist.

Das Zangenstück 15 seinerseits liegt in einer Spannmutter 16, die mit einem Ende 17 einen Ansatz 18 des Winkelgehäuses 2 übergreift. Der Ansatz 18 ist hülsenförmig ausgebildet und umgibt das freie Ende 10 des Innenleiters 4 mit Abstand. Das Zangenstück 15 ragt mit einem hülsenförmigen Endstück 19 in den Ansatz 18. Der Ansatz 18 begrenzt einen Aufnahmeraum 20, in den das Endstück 19 des Zangenstückes 15 ragt. Am Boden 21 des Aufnahmeraumes 20 liegt das Endstück 19 des Zangenstückes 15 mit seiner Stirnfläche an. Das Endstück 19 ist im Ansatz 18 des Winkelgehäuses 2 befestigt, beispielsweise eingepreßt, eingeschraubt oder dergleichen. Wie Fig. 3 zeigt, ist das Endstück 19 des Zangenstückes 15 mit zwei diametral einander gegenüberliegenden, axial verlaufenden Schlitzen 22 versehen, die sich über die Länge des Endstückes 19 erstrecken und zur Verdrehsicherung eines Druckstückes 23 dienen. Es ist als flache Scheibe ausgebildet und hat zwei diametral einander gegenüberliegende Arme 24, 25, die radial von einem ringförmigen Grundkörper 26 abstehen. Das Druckstück 23 liegt mit seinen Armen 24, 25 in den Schlitzen 22 des Zangenstückes 15. Dadurch ist das Druckstück 23 gegenüber dem Zangenstück 15 verdrehgesichert. Vorzugsweise entspricht die Breite der Schlitze 22 der Breite der Arme 24, 25 des Druckstückes 23. Die Arme 24, 25 ragen mit ihren freien Enden jeweils in eine axiale Vertiefung 49 (Fig. 5) in der Innenseite des Endes 17 der Spannmutter 16.

Der Spannkonus 14 hat einen zylindrischen Grundkörper 27, mit dem er an der Innenwandung des Endstückes 19 des Zangenstückes 15 anliegt. An seinem vom Winkelgehäuse 2 abgewandten Ende ist in der Mantelfläche des Grundkörpers 27 (Fig. 3) eine zur Stirnseite offene Ringnut 28 vorgesehen, in welcher das Druckstück 23 mit seinem Grundkörper 26 liegt. Er liegt mit seiner einen Stirnseite an einer radialen Schulterfläche 29 an, die den Boden der Ringnut 28 des Spannkonus 14 bildet. Außerdem liegt der Grundkörper 26 mit seiner inneren, zylindrischen Mantelfläche 30 (Fig. 5)an der zylindrischen Mantelfläche 31 des Spannkonus 14 an.

Das Druckstück 23 und der Spannkonus 14 liegen mit ihren ebenen Stirnseiten auf einem Zwischenstück 32 des Zangenstückes 15 auf. Das Zwischenstück 32 ist einstückig mit dem Endstück 19 ausgebildet und hat ein Außengewinde 33. Der Außendurchmesser dieses Zwischenstückes 32 ist größer als der Außendurchmesser des Endstückes 19. Auf das Zwischenstück 32 wird die Spannmutter 16 geschraubt.

An der vom Endstück 19 abgewandten Seite schließt an das Zwischenstück 32 ein Spannkonus 34 an, der vorteilhaft einstückig mit dem Zwischenstück 32 ausgebildet ist. Der Spannkonus 34 hat wenigstens zwei, vorzugsweise vier über seinen Umfang verteilt angeordnete Spannbacken 35, mit denen in noch zu beschreibender Weise das Kabel 50 festgespannt werden kann. Die Spannbacken 35 sind jeweils durch axial verlaufende Schlitze 32 voneinander getrennt, die sich über die gesamte Länge der Spannbacken erstrecken. Die Spannbacken 35 begrenzen eine im Querschnitt kreisförmige Aufnahme für einen Außenmantel 52 des Kabels 50. Die Spannbakken 35 haben im Anschluß an das Zwischenstück 32 jeweils eine auf einem Zylindermantel liegende Mantelfläche 37. Sie geht in eine Konusfläche 38 über, die schräg nach innen bis zum freien Ende des Spannkonus 34 verläuft.

Die Spannmutter 16 hat einen das zylindrische Ende 17 aufweisenden Zylinderteil 39, der etwa in halber axialer Länge der Spannmutter 16 in einen im Außendurchmesser größeren Betätigungsteil 40 übergeht. Er hat eckigen Umriß, so daß er mit einem entsprechenden Werkzeug ergriffen werden kann, um die Spannmutter 16 um ihre Achse zu drehen. Innenseitig ist der Betätigungsteil 40 mit einer konischen Innenfläche 41 versehen, die mit den Konusflächen 38 der Spannbacken 35 zusammenwirken kann.

Die Spannmutter 16 ist mit Abstand von der konischen Innenfläche 41 innenseitig mit Innengewinde 42 versehen, mit dem die Spannmutter 16 auf das Außengewinde 33 des Zwischenstückes 32 des Zangenstückes 15 geschraubt wird. An dem dem Winkelgehäuse 2 zugewandten Ende wird das Innengewinde 42 durch einen radial nach innen gerichteten umlaufenden Flansch 43 begrenzt, auf dem die Arme 24, 25 des Druckstückes 23 flächig aufliegen.

Der den Klemmbacken 10a, 10b zugeordnete Spannkonus 14 ist innenseitig mit zwei entgegengesetzt zueinander liegenden Konusflächen 44 und 45 versehen, die stumpfwinklig ineinander übergehen. Die dem Zwischenstück 32 des Zangenstückes 15 zugewandte Konusfläche 45 verjüngt sich in Richtung auf das Winkelgehäuse 2, während die Konusfläche 44 sich in Richtung auf das Winkelgehäuse 2 verbreitert.

Wie die Fig. 6 und 7 zeigen, weist das als Koaxialkabel ausgebildete Kabel 50 den Innenleiter 51 auf, der von einem als Dielektrikum dienenden Innenmantel 57 umgeben ist. Auf ihm sitzt als Abschirmung ein Geflecht 53, das vom Kabelmantel 52 umgeben ist. Das in Steckrichtung P vordere Kabelende 58 ist in bekannter Weise so bearbeitet, daß die Abschirmung 53 über den Kabelmantel 52, der Innenmantel 57 über die Abschirmung 53 und der Innenleiter 51 über den Innenmantel 57 vorstehen. Die Abschirmung 53 ist durch ein Geflecht gebildet, mit dem äußere Störeinflüsse abgeschirmt werden können. Die Abschirmung 53 ist mit dem Stecker- bzw. Buchsengehäuse 2 in direktem Kontakt. Die Kontaktierung erfolgt über das Zangenstück 15, dessen Spannbacken 35 am freien Ende mit einer Innenverzahnung 47 (Fig. 7) versehen sind, die im Einbauzustand in den Kabelmantel 52 eingreift. An die Innenverzahnung 47 schließt über eine nach innen gerichtete Schulter eine auf einem kleinen Durchmesser liegende Innenverzahnung 60 an, die fein ausgebildet ist und das Geflecht 53 fixiert und kontaktiert. Der Innenleiter 51 des Kabels 50 ragt in das Endstück 19 des Zangenstückes 15. Auch das Dielektrikum 57 kann bis in das Endstück 19 ragen und hat Abstand von der Innenwandung des Zwischenstückes 32 und der Spannbacken 35.

Falls ein Kabel verwendet wird, das keine Abschirmung bzw. kein Geflecht 53 aufweist, wird über die Verzahnung 60 auch keine Fixierung und Kontaktierung ausgeübt.

Die Fig. 4 und 5 zeigen die Spannmutter 16 in ihrer Ausgangslage, in welcher die Klemmbacken 10a, 10b und 35 ihre Ausgangslage einnehmen. Die Klemmbacken 10a, 10b liegen mit ihrem freien Ende am Übergang zwischen den beiden Konusflächen 44, 45 des Spannkonus 14 an. Die Konusflächen der Klemmbacken 10a, 10b verlaufen steiler als die Konusfläche 44 des Spannkonus 14. Wird die Spannmutter 16 aus dieser Ausgangslage heraus in Richtung auf das Winkelgehäuse 2 mit einem entsprechenden Werkzeug gedreht, bewegt sich die Spannmutter 16 axial in Richtung auf das Winkelgehäuse 2. Hierbei nimmt der Flansch 43 das Druckstück 23 über dessen Arme 24, 25 mit, die radial nach außen durch die Schlitze 22 des Zangenstückes 15 ragen. Bei der Drehbewegung der Spannmutter 16 wird das Druckstück 23 nicht verdreht, sondern durch die Schlitze 22 und die Vertiefungen 49 in Drehrichtung gesichert. Dadurch bewegt sich das Druckstück 23 lediglich axial und nimmt über seinen ringförmigen Grundkörper 26 den Spannkonus 14 mit. Er wird in Richtung auf das Isolierteil 9 axial verschoben. Dabei werden die Klemmbacken 10a, 10b durch die Übergangskante 46 zwischen den Konusflächen 44, 45 des Spannstückes 14 radial elastisch nach innen gebogen. Der zwischen den Klemmbacken 10a, 10b befindliche Innenleiter 51 des Kabels 50 wird dadurch zuverlässig eingespannt, so daß eine einwandfreie elektrische Verbindung zwischen dem kabelseitigen Innenleiter 51 und dem Innenleiter 4 des Anschlußelementes 1 gewährleistet ist. Da der Durchmesser der Kante 46 dem kleinsten Durchmesser der Klemmbacken 10a, 10b entspricht, werden diese beim Verschieben des Spannkonus 14 in Richtung auf das Isolierteil 9 in ausreichendem Maß elastisch nach innen gebogen.

Da auch die Spannmutter 16 am freien Ende die konische Innenflächen 41 aufweist, werden bei der Axialbewegung der Spannmutter 16 auch die Spannbacken 35 des Spannkonus 34 radial elastisch nach innen gebogen. Die Spannbacken 35 ergreifen den Außenmantel 52 des Kabels 50 und klemmen ihn so stark fest, daß das Kabel auch bei starker Zugbelastung nicht aus dem Anschlußelement 1 herausgezogen werden kann. Um die Greif- bzw. Spannwirkung zu erhöhen, sind die Spannbacken 35 an ihrer Innenseite jeweils mit der Verzahnung 47 versehen, die sich in den Außenmantel 52 des Kabels 50 eingräbt und dadurch einen Formschluß zwischen dem Spannkonus 34 und dem Kabelaußenmantel 52 herstellt. Damit die Zähne 55 der Verzahnung 47 nicht durch den Außenmantel 52 bis zur darunterliegenden Abschirmung 53 des Mantels 50 gelangen können, sind die Spitzen 54 der Zähne 55 abgeflacht.

Der Spannkonus 14 und der Spannkonus 34 der Spannmutter 16 sind in ihrer Formgebung so aufeinander abgestimmt, daß beim Verdrehen der Spannmutter 16 sowohl der Innenleiter 51 als auch der Außenmantel 52 des Kabels 50 zuverlässig zwischen den Klemmbacken 10a, 10b und 35 eingespannt werden. Die Spannmutter 16 kann maximal so weit auf dem Zwischenstück 32 des Zangenstückes 15 verdreht werden, bis die Stirnseite der Spannmutter 16 an einem Anschlag 48 des Winkelgehäuses 2 zur Anlage kommt. Der Verstellweg der Spannmutter 16 in Achsrichtung ist ausreichend groß, um den Innenleiter 51 und den Außenmantel 52 des Kabels 50 zuverlässig im Anschlußelement 1 einzuspannen.

Im Bedarfsfall kann die Verbindung des Kabels 50 mit dem Anschlußelement 1 einfach gelöst werden, indem die Spannmutter 16 auf dem Zwischenstück 32 des Zangenstückes 15 zurückgedreht wird. Die Klemmbacken 10a, 10b und 35 federn hierbei elastisch in ihre Ausgangslage zurück, so daß das Kabel 50 anschließend ohne Schwierigkeiten herausgezogen werden kann.

Die beschriebene Kabelverbindung erfordert keine Löt- oder Crimpverbindung, so daß das Kabel 50 einfach und schnell mit dem Winkelgehäuse 2 verbunden und auch von ihm gelöst werden kann.

Das Gehäuse 2 ist lediglich im Ausführungsbeispiel als Winkelgehäuse ausgebildet. Es kann selbstverständlich auch als gerades Gehäuse ausgebildet sein. Auch muß das Anschlußelement nicht als Buchse, wie im Ausführungsbeispiel ausgebildet sein, sondern kann auch als Stecker ausgebildet werden.

Die beschriebene Verbindung des Kabels 50 mit dem Gehäuse hat den Vorteil, daß verschiedene Frequenzbereiche einwandfrei mit dem Kabel 50 und dem Anschlußelement 1 übertragen werden können.

## Patentansprüche

1. Anschlußelement für Kabel, mit einem Gehäuse, in dem wenigstens ein Innenleiter vorgesehen ist, der mit einem Innenleiter des Kabels elektrisch leitend verbunden ist,
**dadurch gekennzeichnet, daß** der kabelseitige Innenleiter (51) in eine Aufnahme des gehäuseseitigen Innenleiters (4) ragt, deren Wandung wenigstens teilweise durch wenigstens ein Klemmstück (10a, 10b) radial nach innen verformbar ist und den kabelseitigen Innenleiter (51) in der Aufnahme verklemmt.

2. Anschlußelement nach Anspruch 1,
**dadurch gekennzeichnet, daß** das Klemmstück (10a, 10b) in einem Spannelement (14) liegt, das vorteilhaft zur Erzeugung der Spannkraft in Achsrichtung des Klemmstückes (10a, 10b) verschiebbar ist.

3. Anschlußelement nach Anspruch 2,
**dadurch gekennzeichnet, daß** das Spannelement (14) wenigstens einen Rand (46) aufweist, der am Klemmstück (10a, 10b) angreift.

4. Anschlußelement nach Anspruch 3,
**dadurch gekennzeichnet, daß** der Rand (46) die Schnittlinie zweier entgegengesetzt zueinander geneigter, vorteilhaft die Innenseite des Spannelementes (14) bildender Konusflächen (44, 45) ist.

5. Anschlußelement nach einem der Ansprüche 1 bis 4,
**dadurch gekennzeichnet, daß** das Klemmstück (10a, 10b) eine elastisch biegbare Klemmbacke ist.

6. Anschlußelement nach einem der Ansprüche 2 bis 5,
**dadurch gekennzeichnet, daß** das Spannelement (14) in einer vorteilhaft am Gehäuse (2) gehaltenen Spannzange (15) verschiebbar ist.

7. Anschlußelement nach Anspruch 6,
**dadurch gekennzeichnet, daß** auf der Spannzange (15) ein Betätigungselement (16) für das Spannelement (14) angeordnet ist und daß das Betätigungselement (16) vorteilhaft drehbar auf der Spannzange (15) gelagert und auf sie geschraubt ist.

8. Anschlußelement nach Anspruch 7,
**dadurch gekennzeichnet, daß** das Betätigungselement (16) über wenigstens ein vorteilhaft verdrehgesichert in der Spannzange (15) angeordnetes Druckstück (23) mit dem Spannelement (14) zusammenwirkt.

9. Anschlußelement nach Anspruch 8,
**dadurch gekennzeichnet, daß** die Spannzange (15) wenigstens einen Schlitz (22) aufweist, durch den das Druckstück (23) ragt, das vorteilhaft wenigstens einen quer abstehenden Arm (24, 25) aufweist, der durch den Schlitz (22) der Spannzange (15) ragt.

10. Anschlußelement nach Anspruch 9,
**dadurch gekennzeichnet, daß** der Arm (24, 25) des Druckstükkes (23) in eine Vertiefung (49) des Betätigungselementes (16) ragt.

11. Anschlußelement nach einem der Ansprüche 6 bis 10,
**dadurch gekennzeichnet, daß** die Spannzange (15) wenigstens ein, vorzugsweise elastisch biegbares Klemmstück (35) zumindest für den Außenmantel (52) des Kabels (50) aufweist.

12. Anschlußelement nach Anspruch 11,
**dadurch gekennzeichnet, daß** das Klemmstück (35) der Spannzange (15) an seiner Außenseite eine Konusfläche (38) aufweist, der vorzugsweise eine entsprechende, vorteilhaft einen Teil der Innenwand des Betätigungselementes (16) bildende Konusfläche (41) des Betätigungselementes (16) zugeordnet ist.

13. Anschlußelement nach Anspruch 11 oder 12,
**dadurch gekennzeichnet, daß** das Klemmstück (35) innenseitig mit einer Verzahnung (47) für den Außenmantel (52) des Kabels (50) und/oder mit einer weiteren Verzahnung (60) versehen ist.

14. Anschlußelement nach Anspruch 13,
**dadurch gekennzeichnet, daß** die weitere Verzahnung (60) einer Abschirmung (53) des Kabels (50) zugeordnet ist.

15. Anschlußelement nach Anspruch 14,
**dadurch gekennzeichnet, daß** die weitere Verzahnung (60) die Abschirmung (53) des Kabels (50) fixiert und kontaktiert.

16. Anschlußelement nach einem der Ansprüche 13 bis 15,
**dadurch gekennzeichnet, daß** die weitere Verzahnung (60) feiner ist als die andere Verzahnung (47).

17. Anschlußelement nach einem der Ansprüche 6 bis 16,
**dadurch gekennzeichnet, daß** die Spannzange (15) aus Metall besteht.
